# FASCICULE DE BREVET EUROPEEN

(11) **EP 0 136 290 B1**
(45) Date de publication et mention de la délivrance du brevet: **09.09.1987**
(21) Numéro de dépôt: 84900622.6
(22) Date de dépôt: 03.02.1984
(51) Int. Cl.: H01H 71/60

(54) **INTERRUPTEUR DE PROTECTION AUTOMATIQUE A SECTIONNEMENT VISIBLE ET A REARMEMENT MANUEL**
SCHUTZSCHALTER MIT SICHTBARER TRENNUNG UND HANDRÜCKSTELLUNG
AUTOMATIC PROTECTION SWITCH WITH VISIBLE SECTIONING AND HAND RESET

(30) Priorité: 08.02.1983 FR 8302273
(43) Date de publication de la demande: 10.04.1985
(73) Titulaire: TELEMECANIQUE, 92504 Rueil Malmaison Cedex (FR)
(72) Inventeur: BELBEL, Elie, F-93800 Epinay sur Seine (FR); HAURY, André, F-93340 Le Raincy (FR); BLANCHARD, Christian, F-92000 Nanterre (FR); LAURAIRE, Michel, F-92400 Courbevoie (FR); COHEN, Jacques, F-21121 Fontaine (FR); MOREAU, Luc, F-21000 Dijon (FR)
(74) Mandataire: Marquer, Francis
(86) Numéro de dépôt international: FR8400024
(87) Numéro de publication internationale: WO8403173

## Description

Appareil interrupteur électrique de protection d'un circuit électrique comprenant un boîtier, un tiroir basculant articulé par rapport au boîtier pour pouvoir basculer manuellement d'une position fermée à une position ouverte et vice versa, un interrupteur ayant, d'une part, un contact fixe et d'autre part, un contact mobile associé mécaniquement au tiroir de façon à être ouvert lorsque celui-ci est ouvert, et des moyens de coupure automatique du circuit électrique compris entre deux bornes du boîtier, ces moyens intervenant lors du passage d'un courant excessif dans le circuit, le contact mobile étant séparable du contact fixe sous l'effet d'un dispositif à ressort et pièce magnétisable coopérant avec une bobine placée dans le circuit, le dispositif étant réarmé au cours d'un mouvement d'ouverture et de refermeture manuel du tiroir.

De tels appareils sont utilisés pour la protection des lignes et, lorsqu'ils sont disposés dans des boîtiers modulaires étroits, équipent alors fré- quemment des coffrets de distribution domestique.

On connaît déjà, par exemple par le DE-B-2 618 360, un appareil de protection présentant la constitution générale mentionnée ci-dessus, dans lequel l'interrupteur de protection est représenté par une cartouche de fusible amovible et où l'interrupteur de sectionnement est placé dans une région interne du boîtier éloignée de la face avant. Un tel appareil présente le double inconvénient de nécessiter la rechange de la cartouche fusible après l'apparition d'un court-circuit et de ne pas indiquer de façon certaine à l'utilisateur si l'interrupteur de sectionnement a bien effectué sa fonction ; en effet, des moyens de transmission qui sont interposés entre le couvercle basculant et un poussoir d'interrupteur subissent, lorsque les contacts du sectionnement sont soudés, des efforts de flambage si importants que l'on peut craindre leur rupture et un maintien à l'état fermé de ceux-ci, alors que la position du tiroir peut laisser croire qu'ils sont dans l'état d'ouverture.

De même, le brevet US-A-3 030 470 concerne un appareil de protection qui comporte un boîtier fixe, muni d'un contact fixe et un couvercle basculant manoeuvrable manuellement, articulé sur le boîtier fixe et muni d'un contact mobile, le boîtier et le couvercle comprenant des moyens magnétothermiques d'ouverture du contact mobile.

Cet appareil de protection ne permet pas, toutefois, l'utilisateur de s'assurer avec facilité et certitude que les contacts ont bien été séparés lors d'un déclenchement magnétique ou thermique ou lors d'une ouverture manuelle du tiroir.

L'invention a, en conséquence, pour but la réalisation d'un appareil de protection exempt des inconvénients précédemment mentionnés et qui présente en outre des propriétés de sectionnement ainsi qu'une structure éliminant les risques de contact accidentels du personnel avec un élément sous tension.

L'invention se propose d'atteindre ces résultats au moyen d'un appareil interrupteur électrique de protection d'un circuit électrique comprenant un boîtier, un tiroir basculant articulé par rapport au boîtier pour pouvoir basculer manuellement d'une position fermée à une position ouverte et vice versa, un interrupteur ayant, d'une part, un contact fixe et, d'autre part, un contact mobile associé mécaniquement au tiroir de façon à être ouvert lorsque celui-ci est ouvert, et des moyens de coupure automatique du circuit électrique compris entre deux bornes du boîtier, ces moyens intervenant lors du passage d'un courant excessif dans le circuit, le contact mobile étant séparable du contact fixe sous l'effet d'un dispositif à ressort et pièce magnétisable coopérant avec une bobine placée dans le circuit, le dispositif étant réarmé au cours d'un mouvement d'ouverture et de refermeture manuel du tiroir, et étant porté par le tiroir, de façon à être séparé du contact fixe d'une distance de sectionnement suffisante visible de l'extérieur lors de l'ouverture manuelle du tiroir.

Selon l'invention, cet appareil est plus particulièrement caractérisé en ce que le contact mobile est électriquement déconnecté d'avec chacune des bornes et peut être observé directement lorsque le tiroir est ouvert.

Avantageusement, la déconnexion est obtenue grâce à un contact mobile en pont qui coopère avec deux contacts fixes reliés respectivement à une borne et à la bobine.

Par ailleurs, la connexion et la déconnexion sont obtenues grâce à un accouplement amovible qui s'effectue élastiquement lors de l'ouverture et de la fermeture du tiroir entre d'une part, un tourillon, autour duquel pivote un levier portant un contact mobile à simple coupure, et d'autre part, au moins un conducteur relié électriquement à une borne.

Selon d'autres caractéristiques de l'invention, les axes de pivotement du tiroir basculant et du levier porte contact mobile sont distincts. De même, l'axe de pivotement du tiroir basculant peut être situé à une distance de la face arrière du boîtier permettant le logement du dispositif à bobine et pièce magnétisable entre l'axe et la face arrière, le contact fixe et le contact mobile étant situés en avant du dispositif.

L'invention, les particularités qu'elle présente, et les mesures prises pour sa mise en ceuvre, seront mieux comprises à la lecture de la description ci-après, avec référence aux dessins annexés dans lesquels :
les figures 1a, 1b représentent de façon schématique les constitutions de deux variantes d'exécution de l'invention ;
la figure 2 montre en élévation et dans une vue en coupe par le plan PP' de la figure 3, un premier mode de réalisation de l'invention mettant en oeuvre un écran isolant et un contact à double coupure ;
la figure 3 montre, dans une vue de côté gauche, l'appareil représenté à la figure 2 ;
la figure 4 illustre une vue de l'appareil selon la figure 2 dans une vue en coupe partielle par le plan SS' ;
la figure 5 montre, dans une perspective partielle, une vue des organes utilisés pour accélérer la coupure de l'arc ;
la figure 6 représente, dans une vue en perspective partielle, des éléments portés par le tiroir ;
la figure 7 illustre un deuxième mode de réalisation d'un interrupteur selon l'invention dans une vue en élévation et en coupe par un plan médian, où l'interrupteur est fermé.
la figure 8 montre en élévation un détail d'exécution des moyens d'accouplement amovibles entre le levier de contact de l'interrupteur, se trouvant ici en position de fermeture, et l'une des bornes de raccordement ;
les figures 9 et 10 montrent en détail deux phases successives d'une ouverture automatique de l'interrupteur.

Un premier appareil 1a selon l'invention, qui est représenté de façon schématique à la figure 1a, comporte un boîtier 2 ayant une face avant 44 et une face arrière 43 munie par exemple de moyens de fixation coopérant avec des profilés normalisés.

Entre deux bornes d'entrée et de sortie de courant 3, 4 placées au voisinage des faces 33, 34, est disposé un circuit électrique 10 comprenant en série : un interrupteur 5 ayant un contact mobile 7 et deux contacts fixes 6a, 6b, ainsi qu'un dispositif d'ouverture automatique 9 comprenant une bobine 11, un noyau ou palette magnétisable 12 auquel est associé un écran isolant 13 apte à être propulsé par ce noyau entre les contacts 7 et 6 ; un dispositif élastique 14, d'ouverture brusque du contact mobile 7 de l'interrupteur 5, est déclenché par le mouvement du noyau ou de l'écran lorsqu'une surintensité importante circule dans le circuit, et de façon telle que les contacts de l'interrupteur 5 soient à peine ouverts lorsque l'écran se déplace entr'eux.

Un tiroir 8, mobile sur la face avant 44, présente des moyens d'accouplement 24 qui lui permettent d'ouvrir volontairement l'interrupteur 5 en agissant sur le contact mobile 7 ; ce même tiroir permet lors de son ouverture de rendre visible la position de ce contact mobile pour que l'utilisateur puisse d'une part s'assurer que la ligne est électriquement isolée et puisse d'autre part réarmer le dispositif 14 lorsque celui-ci a été déclenché de façon automatique.

En se reportant à la figure 3, qui représente un mode de réalisation particulier de l'invention selon la figure 1a, où un interrupteur unipolaire est disposé dans un boîtier modulaire 2 de faible largeur modulaire « e », égale par exemple à 8,5 mm, les bornes 3 et 4 sont placées dans un plan médian PP' parallèle à deux faces latérales 51, 52 appartenant respectivement à deux demi-boîtiers 2a, 2b assemblés par exemple le long d'un plan de joint contenu dans le plan PP'.

Les éléments constitutifs du circuit 10, qui sont visibles à la figure 2, comprennent un conducteur replié 37, relié par une extrémité à la borne 3, et portant à son autre extrémité, une pastille de contact fixe 6a. Une partie intermédiaire du conducteur est maintenue dans une rainure 39 d'un bloc isolant 35, mieux visible à la figure 5, qui comporte une autre rainure 38 opposée, apte à recevoir une extrémité d'un conducteur replié 36 sur laquelle est placée une seconde pastille de contact fixe 6b ; une cloison isolante 29 de ce bloc sépare les deux contacts fixes.

Le conducteur 36 est par ailleurs relié à une extrémité 11 a d'enroulement de la bobine 11, cette dernière coopérant avec une culasse magnétisable 9a et avec un noyau plongeur magnétisable 12 auquel un ressort 12a donne une position de repos « _{I} » visible sur la figure 2 ; l'autre extrémité 11b de la bobine 11 est par ailleurs reliée à la borne 4.

Un pont de contact en forme de fourche 28 porte deux pastilles de contact mobiles 7a, 7b placées aux extrémités des branches 28a, 28b, et est maintenu avec un jeu angulaire par un porte-contact isolant 17 apte à pivoter autour d'un axe ZZ' perpendiculaire au plan de la figure. Le porte-contact présente à cet effet un tourillon 24a qui est engagé dans deux paliers 24b placés dans des joues parallèles d'un tiroir basculant 8, telles que celles représentées en 8a, 8b à la figure 6 et à la figure 4.

La coopération entre les contacts fixes et mobiles est assurée à l'aide d'un ressort 18 qui exerce une pression de contact en s'appuyant sur un point 17a du contact mobile 28, les branches de la fourche 28a, 28b étant placées de part et d'autre de la cloison 29.

Le porte-contact 17 présente par ailleurs un talon 15a placé au voisinage des pastilles de contact 7a, 7b et un bec 16 qui lui est opposé. Dans l'état normal de l'appareil pour lequel l'interrupteur 5 est fermé, le bec 16 s'appuie sur une surface de butée 19 d'une pièce 20 apte à pivoter autour d'un axe YY' parallèle à ZZ.

Cette pièce, qui présente en outre une rampe inclinée ou surface de came 22 aboutissant à la surface de butée 19, comporte également une surface 32a apte à coopérer pour une certaine position angulaire avec un appui 32 du boîtier 2, et un bras radial 20a recevant la poussée de sens horaire d'un ressort de compression 21 ; la poussée de ce ressort est équilibrée par l'action du bec contre la surface 19.

Dans le mode de réalisation illustré, le porte-contact 17, le ressort 18, la pièce 20 et le ressort 21 sont portés par le tiroir 8 qui bascule autour de l'axe YY' placé concentriquement à un téton 41 sur lequel pivote un alésage 42 de cette pièce 20, voir aussi la figure 6 ; le tiroir 8 est lui-même pivoté dans des demi-boîtiers à l'aide de surfaces ou moyens non visibles sur les figures.

Dans la position fermée du tiroir, illustrée à la figure 2, celui-ci est engagé dans un logement 25 du boîtier et est maintenu en place grâce à un verrou 27 élastiquement éclipsable.

Un écran mince et isolant 13, qui est associé par une tige 13a avec le noyau plongeur 12, peut se déplacer dans un plan RR' sensiblement parallèle à l'axe XX' de la bobine ; cet écran présente à son extrémité 30, opposée au noyau, deux branches 30a, 30b qui sont séparées par une rainure 40 et sont aptes à s'engager de part et d'autre de la cloison 29. Cet écran, qui est guidé avec un léger jeu par cette rainure dans une direction, reçoit également un guidage complémentaire grâce à la surface 35a du bloc isolant 35 voir figure 5 et à une rainure 35b de la cloison 29 ; ces guidages orientent l'écran de façon telle qu'un mouvement de sens F dans son plan fasse pénétrer les extrémités des branches 30a et 30b avec un jeu nul ou extrêmement réduit dans deux encoches placées en regard.

Au cours d'un tel déplacement, l'écran passe au voisinage immédiat des pastilles de contact fixes 6a, 6b, voir figure 2. Enfin, ces branches 28a, 28b, ou l'une d'entre-elles, porte un bossage 15 qui est placé au voisinage immédiat du talon 15a.

Lorsque l'appareil est utilisé dans sa fonction de sectionneur, un mouvement angulaire de sens alpha communiqué au tiroir 8 provoque l'entraînement du porte-contact 17 et donc du pont de contact mobile 28 jusqu'au moment où les surfaces 32, 32a viennent en contact. Dans cette position, pour laquelle le pont de contact est largement dégagé des contact fixes, un contact accidentel avec le pont qui est alors parfaitement visible et isolé, ne présente aucun danger pour l'utilisateur.

Lorsque l'appareil remplit sa fonction d'interrupteur automatique de sécurité, par exemple à l'occasion du passage d'un courant de court-circuit entre les bornes, le noyau plongeur 12, qui est instantanément attiré vers le centre de la bobine 11, communique un mouvement très rapide à l'écran 13. Au cours du déplacement de celui-ci dans le sens J, le ou les bossages 15 soulèvent le talon 15a du porte-contact 17 en communiquant à ce dernier un mouvement angulaire qui libère le bec 16 de la butée 19.

La pièce 20, ainsi déclenchée, effectue alors grâce à la détente du ressort 21 un mouvement de sens horaire qui provoque la coopération du bec avec la rampe inclinée 22 et procure au porte-contact un mouvement rapide, de même sens que le précédent, qui s'effectue dans le sens de la séparation des contacts mobiles et des contacts fixes.

On remarquera que le pont de contact 28 est associé avec un jeu limité au porte-contact 17 grâce à des moyens oscillants 17b et à un doigt 15b. Ces moyens permettent selon la valeur de ce jeu de faire d'abord séparer très rapidement le pont de contact des contacts fixes, et de faire ensuite confirmer cette ouverture par le dispositif à déclenchement brusque 14, qui comprend notamment la pièce 20 et le ressort 21.

Les positions relatives des bords 30a, 30b de l'écran et des bossages 15, ainsi que celle des contacts mobiles 7a, 7b et du talon 15a sont choisies pour que l'extrémité de l'écran se place entre les contacts dès que leur ouverture le permet et effectue un cisaillement de l'arc, qui se forme à ce moment-là, à l'entrée des rainures 31a, 31 b.

Au cours de ce mouvement, les bords 30a, 30b de l'écran peuvent s'engager dans ces rainures et atteindre une position de travail extrême T avant de revenir élastiquement à la position de départ 1 (voir figure 2). A cet effet, les fonds de rainures 31 a et 31 b sont reliés à des canaux ou évents qui les relient à l'atmosphère et permettent ainsi aux gaz dégagés lors du cisaillement de l'arc de ne pas freiner le mouvement et de ne pas soumettre le boîtier à une contrainte exagérée. Grâce à des rainures et chicanes du boîtier, non représentées, les bords latéraux 13c, 13b de l'écran, (voir figure 5) se déplacent en opérant, au moins temporairement, un isolement total entre les deux espaces placés de part et d'autre de l'écran. L'espace contenant le contact mobile peut également être relié à l'atmosphère par un évent dimensionné pour éviter qu'une surpression n'ouvre le tiroir.

L'accrochage élastique de l'écran, qui évite de donner à celui-ci une position stable de travail, permet de se dispenser d'un dispositif de réarmement, et n'affecte nullement la qualité de la coupure, car entre-temps le pont mobile a pris une position stable 0 très éloignée, représentée en pointillés à la figure 2, lorsque la surface 32a arrive contre la surface fixe 32.

La refermeture de l'interrupteur 5 est effectuée d'abord par un mouvement de sens alpha, qui est donné au tiroir pour réarmer la pièce 20, et ensuite par un rabattement du tiroir dans son logement.

Au cours du premier mouvement, la pièce 20, qui est en appui sur le boîtier grâce à la coopération des surfaces 32a, 32 reste fixe, tandis que le porte-contact 17 est entraîné. Le mouvement relatif entre la rampe 22 et le bec 16 amène celui-ci du sommet 22a de la rampe contre lequel il se trouvait vers la butée 19 contre laquelle s'opère alors un verrouillage grâce à l'action du ressort 18 ; au cours de ce même mouvement le ressort 21 qui est logé dans un alvéole 26 du tiroir est comprimé entre celui-ci et le bras 20a.

Un deuxième appareil 1b conforme à l'invention, qui est représenté à la figure 1b, comporte un boîtier 2' ayant une face avant 44' et une face arrière 43' munie par exemple de moyens de fixation coopérant avec des profilés normalisés. Entre deux bornes d'entrée et de sortie de courant 3', 4' placées au voisinage des faces 33', 34', est disposé un circuit électrique 10' comprenant en série : un interrupteur 5' ayant un contact mobile 7' et un contact fixe 6', et un dispositif d'accouplement électrique amovible 81 apte à relier le contact mobile à un dispositif d'ouverture automatique 9' comprenant une bobine 11' coopérant avec un noyau ou palette magnétisable (12') apte à percuter le contact mobile 7' pour provoquer l'ouverture instantanée de l'interrupteur lorsqu'une surintensité importante circule dans le circuit ; un mécanisme élastique déformable 14', déclenché par le noyau 12', sert à confirmer l'ouverture du contact mobile en le maintenant dans une position éloignée du contact fixe.

Un tiroir 8', mobile sur la face avant 44', présente des moyens d'accouplement 24' qui lui permettent de provoquer volontairement l'ouverture de l'interrupteur 5' en agissant sur le contact mobile 7' ; ce même tiroir permet lors de son ouverture de rendre visible la position de ce contact mobile pour s'assurer que la ligne est électriquement isolée et de réarmer le dispositif 14' lorsque celui-ci a été déclenché de façon automatique.

Un exemple de réalisation de l'appareil selon la figure 1 est illustré en détail à la figure 7 où les mêmes repères représentent des pièces ayant les mêmes fonctions.

Le circuit 10' circule de la borne 3' à la borne 4' en passant par la bobine 11' qui est ensuite reliée à un conducteur 37' portant le contact fixe 6', puis par le contact mobile simple 7' qui est placé à l'extrémité d'un levier de contact 28' pivotant autour d'un tourillon 24'a, et par deux conducteurs de retour parallèles tels que 60 et 60' qui reçoivent le tourillon 24a et qui aboutissent à la borne 4', voir aussi la figure 8.

Chacun des conducteurs 60, 60' présente à cet effet la forme d'un L dans l'angle intérieur duquel est placée une encoche ouverte 63 apte à recevoir l'une des extrémités du tourillon 24'a et dont la courte branche 61 présente une surface inclinée 62, voir en particulier la figure 10. Lorsque l'appareil interrupteur 1b est dans l'état des figures 7 et 8 où le tiroir 8' qui pivote autour d'un axe 64, est fermé, les extrémités du tourillon 24'a sont placées chacune et, avec jeu, dans des gorges 24'b en forme de V appartenant au tiroir. L'axe de ce tourillon est distinct de l'axe 64 de pivotement du tiroir 8'.

A l'intérieur du tiroir pivotant se trouve un volume 65 isolé de l'extérieur dans lequel est placé un ressort de traction 21' ayant une extrémité fixe 67, engagée dans un appui 66 du tiroir et une extrémité mobile 68 qui est reliée à une biellette 69 ; cette dernière présente un point d'accrochage 70 qui est opposé à l'extrémité 68 et qui la relie à un point 71 du levier de contact 28' éloignée du tourillon 24'a.

Dans l'état fermé de l'interrupteur 5 visible à la figure 7, le ressort 21' communique au levier 28' un couple de sens anti-horaire qui procure la pression du contact mobile 7' sur le contact fixe 6'. Une extrémité 72 du levier de contact 28, qui peut localement prendre la forme d'une fourche, est placée, lorsque l'interrupteur est fermé, au voisinage d'une tête 73 représentant l'extrémité d'une tige 74 liée au noyau plongeur 12' de la bobine 11' ; ce noyau plongeur est maintenu dans sa position de repos supérieure de la figure 7 grâce à un ressort 75. Une surface de butée 78, dont le rôle apparaîtra ultérieurement, est placée en regard de l'extrémité 72 du levier 28' mais du côté opposé à la tête 73 et avec un certain écartement.

Enfin, une chambre d'extinction d'arc 76, qui est placée en regard de la zone de coupure de l'interrupteur 5', communique avec l'extérieur à l'aide d'évents tels que 77.

Les organes 21', 28', 69, 70, 24'b, 79 et 80 constituent les éléments du mécanisme élastique déformable et réarmable mentionné par 14' à la figure 1b.

Le fonctionnement, qui est illustré aux figures 8, 9 et 10, commence lorsque l'interrupteur est fermé, figures 7 et 8. Le passage d'un courant excessif dans le circuit 10' provoque l'attraction instantanée du noyau 12' qui comprime le ressort de rappel 75 et provoque la percussion de la tête 73 contre l'extrémité 72 du levier 28', ce qui provoque le basculement instantané de celui-ci dans le sens horaire, et donc l'ouverture de l'interrupteur 5'. Au cours de ce mouvement, les points 70, 71 se déplacent au-delà d'une droite passant par le tourillon 24'a et par le point 67 en tendant le ressort 21' ; ce mouvement, qui est rendu possible grâce au fait que la biellette 69 contourne ce tourillon, se termine lorsque le levier 28', butant contre un appui 79 du tiroir, voir figure 9, prend une position stable qui confirme l'ouverture automatique de l'interrupteur.

Lorsque pour effectuer le réarmement du mécanisme 14', le tiroir est ouvert à la main en sens alpha, les gorges 24'b entrent en contact avec les extrémités du tourillon 24'a et l'entraînent avec lui en provoquant son dégagement des encoches 63, ce qui isole le levier 28' de la borne 4', voir le tiroir en traits tiretés à la position A de la figure 10. Le levier de contact 28' qui vient d'être décrit est donc électriquement relié à la borne 4' et mécaniquement relié aux conducteurs 60, 60' en position fermée du tiroir par un accouplement amovible, référencé par 81 à la figure 1 b, qui le dégage pour la position ouverte du tiroir.

Une rotation supplémentaire du tiroir 8', qui l'amène vers la position B représentée en traits pointillés à la figure 10, amène d'abord l'extrémité 72 du levier de contact 28' contre une surface de butée 78, appartenant par exemple au boîtier 2', ce qui immobilise ce levier ; la poursuite du mouvement du tiroir jusqu'à la position B amène ensuite le point d'accrochage 67 du ressort 21' à passer à droite d'une ligne passant par le tourillon 24'a et le point 71, de sorte que la biellette 69 transmet maintenant au levier 28' un couple de sens anti-horaire qui lui communique une rotation de même sens que celui-ci, jusqu'au moment où s'opère une rencontre entre lui et une butée 80 placée dans le tiroir 8', voir figure 7.

Ce dernier mouvement, qui signale que le réarmement du mécanisme 14' est terminé, amène le levier 28' dans une position angulaire qui est plus avancée par rapport au tiroir que celle représentée à la figure 7 afin que la pression de contact soit établie dès que le contact mobile viendra en appui sur le contact fixe à la refermeture du tiroir.

Dans la position B, l'appareil interrupteur effectue la fonction d'un sectionneur dans lequel la pièce de connexion électrique, c'est-à-dire le contact mobile 7' se trouve séparé du contact fixe 6' par une distance « d » importante ; de plus le contact mobile est rendu visible ce qui constitue pour l'utilisateur une garantie que cette opération de sectionnement a bien été effectuée ; par ailleurs, le levier 28' étant séparé des autres pièces conductrices 60, 60' un contact accidentel avec ce levier ne présente aucun danger. Lors d'une refermeture du tiroir 8', les extrémités du tourillon 24'a se présentent en regard des surfaces inclinées 62, et glissent sur celles-ci jusqu'au moment où elles se trouvent en regard des encoches 63, dans lesquelles elles pénètrent ensuite ; les extrémités du tourillon 24'a se trouvent de nouveau séparées des gorges 24'b lorsque le tiroir atteint sa position de fermeture.

La stabilité de l'appui du tourillon 24'a, soit dans les encoches 63, soit dans les gorges 24'b, est due au fait que ces dernières sont ouvertes dans une direction opposée au point d'accrochage 67 du ressort 21'.

Dans tous les exemples de réalisation précédemment décrits, il est possible d'associer côte à côte, plusieurs boîtiers, par exemple trois, de façon à réaliser un appareil multipolaire ; dans ce cas des portions évidées, par exemple à section carrée, des pivots des tiroirs peuvent être associées coaxialement à ZZ' pour opérer un sectionnement simultané de plusieurs conducteurs de phase.

Les courses angulaires effectuées par les tiroirs et par les contacts mobiles de ces appareils sont choisies pour que les distances de sectionnement « d imposées par des normes pour les catégories d'emplois prévues, soient respectées.

## Revendications

1. Appareil interrupteur électrique de protection d'un circuit électrique comprenant un boîtier (2), un tiroir basculant (8, 8') articulé par rapport au boîtier pour pouvoir basculer manuellement d'une position fermée à une position ouverte et vice versa, un interrupteur ayant, d'une part, un contact fixe (6, 6') et, d'autre part, un contact mobile (7, 7') associé mécaniquement au tiroir de façon à être ouvert lorsque celui-ci est ouvert, et des moyens de coupure automatique du circuit électrique compris entre deux bornes du boîtier, ces moyens intervenant lors du passage d'un courant excessif dans le circuit, le contact mobile étant séparable du contact fixe sous l'effet d'un dispositif à ressort (12a) et pièce magnétisable (9a) coopérant avec une bobine (11) placée dans le circuit, le dispositif étant réarmé au cours d'un mouvement d'ouverture et de refermeture manuel du tiroir, et étant porté par le tiroir (8, 8'), de façon à être séparé du contact fixe (6, 6') d'une distance de sectionnement suffisante « d visible de l'extérieur lors de l'ouverture manuelle du tiroir, caractérisé en ce que le contact mobile (7, 7') est électriquement déconnecté d'avec chacune des bornes (3, 4, 3', 4') et peut être observé directement lorsque le tiroir est ouvert.

2. Appareil interrupteur selon la revendication 1, caractérisé en ce que la déconnexion est obtenue grâce à un contact mobile en pont (28) qui coopère avec deux contacts fixes (6a, 6b) reliés respectivement à une borne (3) et à la bobine (11).

3. Appareil interrupteur selon la revendication 1, caractérisé en ce que la connexion et la déconnexion sont obtenues grâce à un accouplement amovible (81) qui s'effectue élastiquement lors de l'ouverture et de la fermeture du tiroir (8') entre d'une part, un tourillon (24'a), autour duquel pivote un levier (28') portant un contact mobile à simple coupure (7'), et d'autre part, au moins un conducteur (60, 60') relié électriquement à une borne (4').

4. Appareil interrupteur selon la revendication 1, caractérisé en ce que les axes de pivotement du tiroir basculant et du levier porte contact mobile sont distincts.

5. Appareil interrupteur selon la revendication 1, caractérisé en ce que l'axe de pivotement du tiroir basculant (8, 8') est situé à une distance de la face arrière (43, 43') du boîtier permettant le logement du dispositif à bobine et pièce magnétisable entre l'axe et la face arrière, le contact fixe et le contact mobile étant situés en avant dudit dispositif.

6. Appareil interrupteur selon la revendication 1, caractérisé en ce que le tiroir basculant (8, 8') est logé en position fermée à l'intérieur du boîtier.

7. Appareil interrupteur selon la revendication 1, caractérisé en ce que le dispositif à ressort et à pièce magnétisable est un dispositif à déclenchement brusque.

8. Appareil interrupteur selon la revendication 2, caractérisé en ce qu'un écran isolant (13) est propulsé entre les contacts (6, 7) respectivement par un noyau magnétisable associé à la bobine au moment de leur ouverture automatique.

9. Appareil interrupteur selon la revendication 8, caractérisé en ce que l'écran isolant (13) opère un cisaillement de l'arc lorsqu'il atteint une surface isolante placée en regard et retourne ensuite à une position de repos 1 qui lui est donnée par des moyens élastiques (12a).

## Claims

1. An electric switch apparatus for protecting an electric circuit comprising a case (2), a pivoting drawer (8, 8') connected to the case and adapted to be manually pivoted from a closed position to an open position and reversely, a switch having on the one hand, a fixed (6, 6') and, on the other hand, a movable (7, 7') contact the movable contact being mechanically linked to the drawer for simultaneous opening therewith and breaking means for automatically breaking the electric circuit connected across two terminals of the case, the said breaking means operating in case of an overflow of current in the circuit, the movable contact being able to be separated from the fixed contact under the action of a device comprising spring means (12a) and a magnetizable member (9a), said device cooperating with a coil (11) placed in the circuit and being reset during a manual opening and closing movement of the drawer and being carried by the drawer (8. 8') so as to be separated from the fixed contact (6, 6') by a sufficient disconnecting distance « d », visible from the outside, when the drawer is manually opened, characterized in that the movable contact (7, 7') is electrically disconnected from each of the terminals (3, 4, 3', 4') and may be observed directly when the drawer is open.

2. The switch apparatus according to claim 1, characterized in that disconnection is obtained by means of a movable bridge (28) contact which cooperates with two fixed contacts (6a, 6b) connected respectively to a terminal (3) and to the coil (11).

3. The switch apparatus according to claim 1, characterized in that connection and disconnection are obtained through a removable coupling (81) effected resiliently during opening and closing of the drawer (8') between, on the one hand, a pivot pin (24'a) about which pivots a lever (28') carrying a single movable break contact (7') and, on the other hand, at least one conductor (60, 60') connected electrically to a terminal (4').

4. A switch apparatus according to claim 1 characterized in that the pivoting axes of the pivoting drawer and of the movable contact holder lever are distinct.

5. A switch apparatus according to claim 1, characterized in that the pivoting axis of the pivoting drawer (8, 8') is located at a distance from the rear face (43, 43') of the case, making it possible for the device containing a coil and a magnetizable piece to be lodged between the axis and the rear face, the fixed and the movable contacts being disposed in front of said actuating means.

6. A switch apparatus according to claim 1, characterized in that the pivoting drawer (8, 8') is lodged in its closed position inside the case.

7. A switch apparatus according to claim 1, characterized in that said device containing a spring and a magnetizable piece is a snap-action tripping device.

8. The switch apparatus according to claim 2, characterized in that an insulating screen (13) is propelled between the contacts (6, 7) by a magnetizable core associated with the coil at the moment of automatic opening thereof.

9. The switch apparatus according to claim 8, characterized in that the insulating screen (13) causes shearing of the arc when it reaches an oppositely positioned insulating surface and then returns to a rest position I which is given thereto by resilient means (12a).

## Patentansprüche

1. Elektrischer Schaltapparat zum Schutz einer elektrischen Schaltung, mit einem Gehäuse (2), einem schwenkbaren Schieber (8, 8') der mit dem Gehäuse so verbunden ist dass er von Hand von der geschlossenen in die geöffnete Position und umgekehrt geschwenkt werden kann, einem Schalter, der einerseits einen unbeweglichen (6. 6') und andererseits einen beweglichen (7, 7') Kontakt besitzt, welch letzterer mechanisch mit dem Schieber so verbunden ist, dass er gleichzeitig mit diesem geöffnet wird und einer Vorrichtung zur automatischen Unterbrechung der elektrischen Schaltung, die zwischen zwei Gehäuseklemmen angeordnet ist, wobei diese Mittel zur Wirkung kommen, wenn ein übermässiger Strom in der Schaltung fliesst, wobei der bewegliche Kontakt vom unbeweglichen Kontakt getrennt werden kann, unter der Wirkung einer Vorrichtung mit einer Feder (12a) und einem magnetisierbaren Teil (9a), welche mit einer, in der Schaltung angeordneten, Spule (11) zusammenarbeitet, wobei die Vorrichtung im Laufe der, von Hand bewerkstelligten Öffnung- und Schliessbewegung des Schiebers rückgestellt wird und vom Schieber (8, 8') so getragen wird, dass sie vom unbeweglichen Kontakt (6, 6') mit einem, von aussen sichtbaren, ausreichenden Abstand « d getrennt wird, wenn der Schieber von Hand geöffnet wird, dadurch gekennzeichnet, dass der bewegliche Kontakt (7, T) elektrisch von jeder der Klemmen (3, 4, 3' 4') getrennt ist und direkt beobachtet werden kann, wenn der Schieber geöffnet ist.

2. Schaltapparat nach Anspruch 1, dadurch gekennzeichnet, dass die Trennung durch einen beweglichen Brückenschalter (28) erreicht wird der mit zwei unbeweglichen Kontakten (6a, 6b) zusammenarbeitet, welche jeweils an eine Klemme (3) und an die Spule (11) angeschlossen sind.

3. Schaltapparat nach Anspruch 1, dadurch gekennzeichnet, dass der Anschluss und die Unterbrechung durch eine lösbare Kupplung (81) erfolgen, die bei Öffnung und Schliessung des Schiebers (8') elastisch bewirkt wird zwischen, einerseits, einem Drehzapfen (24'a), um den ein Hebel (28') geschwenkt wird, der einen beweglichen einfachen Ausschalter (7') trägt und, andererseits mindestens einem Leiter (60, 60'), der elektrisch an eine Klemme (4') angeschlossen ist.

4. Schaltapparat nach Anspruch 1 dadurch gekennzeichnet dass die Schwenkachsen des schwenkbaren Schiebers und des Trägerhebels für den beweglichen Kontakt nicht identisch sind.

5. Schaltapparat nach Anspruch 1, dadurch gekennzeichnet, dass die Schwenkachse des schwenkbaren Schiebers (8, 8') von der hinteren Fläche (43, 43') des Gehäuses so weit entfernt angeordnet ist, dass die Vorrichtung mit einer Spule und einem magnetisierbaren Teil zwischen der Achse und der hinteren Fläche angeordnet werden kann, während der unbewegliche und der bewegliche Kontakt vor der besagten Vorrichtung angeordnet sind.

6. Schaltapparat nach Anspruch 1, dadurch gekennzeichnet, dass der schwenkbare Schieber (8, 8') in der geschlossenen Stellung innerhalb des Gehäuses angeordnet ist..

7. Schaltapparat nach Anspruch 1, dadurch gekennzeichnet, dass die Vorrichtung mit einer Feder und einem magnetisierbaren Teil eine Schnellauslösevorrichtung ist.

8. Schaltapparat nach Anspruch 2, dadurch gekennzeichnet, dass ein Isolierschirm (13) zwischen die Kontakte (6, 7) getrieben wird, durch einen magnetisierbaren Kern, welcher der Spule im Augenblick ihrer automatischen Öffnung zugeordnet ist.

9. Schaltapparat nach Anspruch 8, dadurch gekennzeichnet, dass der Isolierschirm (13) den Lichtbogen schert, wenn er eine gegenüberliegende Isolierfläche erreicht und dann in die Ruhestellung I zurückkehrt, die ihm durch elastische Mittel (12a) verliehen wird.
